# EUROPÄISCHE PATENTSCHRIFT

(11) **EP 0 180 092 B1**
(45) Veröffentlichungstag und Bekanntmachung des Hinweises auf die Patenterteilung: **22.06.1988**
(21) Anmeldenummer: 85113101.1
(22) Anmeldetag: 16.10.1985
(51) Int. Cl.: E04D 1/30, E04D 13/12

(54) **Dacheindeckungsplatte**
Roof-covering panel
Panneau de recouvrement de toit

(30) Priorität: 20.03.1985 DE 3510295; 19.10.1984 DE 3438319
(43) Veröffentlichungstag der Anmeldung: 07.05.1986
(73) Patentinhaber: Fleck, Oskar, D-45711 Datteln (DE)
(72) Erfinder: Fleck, Oskar, D-45711 Datteln (DE)
(74) Vertreter: Patentanwälte

(56) Entgegenhaltungen:
- CH-A- 592 220
- FR-A- 836 861

## Beschreibung

Die Erfindung bezieht sich auf eine Dacheindekkungsplatte mit einer schräg zu ihrer Ebene verlaufenden, von einem steigtrittartigen Absatz gebildeten Trittfläche, deren firstseitiger Abschnitt Teil einer winkelförmigen Aussparung der Dacheindeckungsplatte ist.

Die DE-A-2 733 398 beschreibt eine derartige Dacheindeckungsplatte für Schrägdächer, bei der der Fuss zur Erhöhung der Trittsicherheit in die winkelförmige Aussparung und somit teilweise in die Dachoberfläche hineingerückt werden kann, so dass das Knie des Dachdeckers, Schornsteinfegers oder dergleichen relativ nahe oberhalb der Dachoberfläche zu liegen kommt. Die bekannte Dacheindeckungsplatte besteht aus glasfaserverstärktem Kunststoff und ist einstückig ausgebildet.

Die bekannte Dacheindeckungsplatte hat den Nachteil, dass sie wegen ihrer ausschliesslichen Dachbesteigungsaufgabe eine sehr einseitige Funktion hat und in sehr aufwendiger Weise stabilisiert werden muss. Dabei kommt nur eine Glasfaserverstärkung des Kunststoffs in Betracht.

Ferner sind Dacheindeckungsplatten bekannt, die im mittleren Plattenbereich eine in der Dachebene liegende Haltefläche aufweisen, an der eine Auflageplatte eines Dachzusatzteils, wie eines Steigtritts, einer Halterung für einen Laufrost oder ein Schneefanggitter oder ein Dachhaken, beispielsweise durch Anschrauben befestigt werden kann. Eine derartige Dacheindeckungsplatte ist vielseitig verwendbar. Sie hat jedoch den Nachteil, dass der Fuss bei der Dachbesteigung weit ausserhalb der Dachebene aufgesetzt werden muss, wodurch die Trittsicherheit vermindert wird und das Knie des Besteigers weit von der Dachoberfläche entfernt ist. Insbesondere bei grösseren Dachneigungen ergeben sich erhebliche Sicherheitsprobleme.

Der vorliegenden Erfindung liegt die Aufgabe zugrunde, eine Dacheindeckungsplatte der im Oberbegriff genannten Art mit einfachen und preiswerten Massnahmen universell verwendbar und den jeweiligen Belastungsgegebenheiten anpassbar zu gestalten.

Zur Lösung der gestellten Aufgabe zeichnet sich eine Dacheindeckungsplatte der im Oberbegriff genannten Art erfindungsgemäss durch die im Kennzeichen von Anspruch 1 aufgeführten Merkmale aus. Die Unterteilung der Dacheindekkungsplatte in ein abdeckendes, dünnwandiges Oberteil und ein die hauptsächliche Tragfunktion übernehmendes Unterteil aus Metall eröffnet in Verbindung mit der als Haltefläche für andere Dachzusatzteile ausgebildeten Trittfläche eine äusserst vielseitige Einsetzbarkeit und Anpassbarkeit an die jeweiligen Belastungsgegebenheiten. Wenn die Trittfunktion der Dacheindeckungsplatte im wesentlichen keine Rolle spielt und es nur auf die Halterung leichterer Dachzusatzteile ankommt, ist es beispielsweise möglich, auf das stabilisierende Unterteil zu verzichten, sofern das Oberteil eine für den jeweiligen Einsatz noch ausreichende Eigenstabilität hat. Insoweit ermöglicht die Erfindung die wahlweise Verwendung einer metallischen Materialverstärkung in den Fällen, bei denen die Eigenstabilität des Oberteils nicht ausreicht und es beispielsweise auf eine grössere Trittstabilität ankommt. Für alle Anwendungsfälle kann das gleiche, preiswerte Oberteil benutzt werden, das im Unterschied zum Stand der Technik nur dann verstärkt wird, wenn eine solche Verstärkung erforderlich ist. Dadurch ergibt sich eine insgesamt preiswerte Lösung für alle Dacheindeckungsfälle in Verbindung mit einer äusserst zweckmässigen Bevorratung an hierfür erforderlichen gleichartigen Teilen.

In weiterer Ausgestaltung ist es gemäss Anspruch 2 bevorzugt, das Oberteil aus Kunststoff herzustellen. Ein solches Oberteil ist preiswert und bedarf an sich keiner integrierten Verstärkung bzw. Armierung, da das Unterteil im Bedarfsfall die Lagestabilisierung übernimmt. Grundsätzlich wäre es natürlich auch möglich, das Oberteil aus anderen Materialien herzustellen, wie beispielsweise aus passend eloxiertem Metallblech.

Eine für viele Anwendungsfälle günstige Gestaltung ergibt sich gemäss Anspruch 3 durch einen Winkel von etwa 45° zwischen der Haltefläche und der Ebene der Dacheindeckungsplatte. Bei dieser Winkeleinstellung ist im Zusammenhang mit den meisten Dachschrägen ein ausreichend bequemes Betreten des Steigtrittes möglich.

Wenn die Dacheindeckungsplatte gemäss Anspruch 4 vorzugsweise Haltemittel, wie Befestigungslöcher, Halte- oder Rastvorsprünge, aufweist, können Dachzusatzteile bequem, sicher und schnell festgelegt sowie wieder abgenommen werden.

In weiterer Ausgestaltung sollte gemäss Anspruch 5 in der Haltefläche eine Wasser-Abflussrinne vorgesehen sein, damit das auftreffende Oberflächenwasser ungehindert abfliessen kann.

Zur Erweiterung einer vielseitigen Verwendbarkeit des Oberteils der Dacheindeckungsplatte kann es insbesondere bei recht dünnwandigem und wenig eigenstabilem Material gemäss Anspruch 6 vorteilhaft sein, im Bereich des Absatzes und der Aussparung des Oberteils eine Materialverdickung vorzusehen. Selbst wenn hierdurch die Eigenstabilität nicht bis zu einer Trittstabilität vergrössert werden sollte, genügt diese Stabilitätsverbesserung für viele Anwendungsfälle, wie beispielsweise zum Anbringen einer Regenrinne oder dergleichen, ohne dass hierzu das metallische Unterteil mitbenutzt werden müsste.

Trotz der Zweiteiligkeit der Dacheindeckungsplatte kann es gemäss Anspruch 7 vorteilhaft sein, das Oberteil als Verbundplatte mit einer äusseren Hohlform aus Kunststoff auszubilden, die mit einem verstärkenden Material, wie Beton, Giessharz oder dergleichen, verfüllt ist. Das Herstellen einer solchen Oberteil-Verbundplatte lässt sich dadurch erleichtern, dass die Hohlform gemäss Anspruch 8 zweischalig aufgebaut ist.

Bei einer Verwendung der Dacheindeckungsplatte als Trittsteig ist es gemäss den Ansprüchen 9-11 bevorzugt, auf die Haltefläche eine keilförmige Platte aufzubringen, die gegebenenfalls rutschhemmende Vorsprünge aufweist. Durch diese Platte kann die Trittfläche an unterschiedliche Dachneigungen angepasst werden, so dass für alle Dachneigungen nur gleichförmige Dacheindeckungsplatten zu bevorraten sind. Für den Fall, dass die Dachneigungen nicht zu unterschiedlich sind, kann die keilförmige Platte mit dem Oberteil auch einstückig ausgebildet werden.

Vorzugsweise umfasst das Unterteil gemäss Anspruch 12 mit seinem die Haltefläche abstützenden Flachteil und einem darin anschliessenden mittleren Stegteil die Rückseite des Oberteils im Bereich ihrer winkelförmigen Aussparung. Dadurch wird auch die Fussanstossfläche der Steigtrittöffnung unterstützt, und die Belastung des abstützenden Flachteils wird gleichmässig auf das gesamte Brückenelement übertragen. Insoweit wirkt das Unterteil wie eine rückseitige, jedoch abnehmbare und durch die Formanpassung grossflächige Armierung des Oberteils.

Wenn das Unterteil gemäss Anspruch 13 firstsowie traufseitige Haltevorsprünge aufweist, kann es sehr bequem und sicher an Teilen des Dachstuhles, z. B. an Dachlatten befestigt werden.

In weiterer Ausgestaltung können gemäss Anspruch 14 das abstützende Flachteil überragende Seitenteile traufseitig winkelförmig ausgespart sein, so dass das Unterteil hierdurch eine zusätzliche Abstützung beispielsweise an einer Hilfslatte erhalten kann.

Die Erfindung wird nachfolgend an zeichnerisch dargestellten Ausführungsbeispielen näher beschrieben. Es zeigen:
Figur 1 eine Ausführungsform eines Oberteils einer erfindungsgemässen Dacheindeckungsplatte in Verbindung mit zwei Ausführungsformen eines Steigtritt-Dachzusatzteils,
Figur 2 das Oberteil der Dacheindeckungsplatte aus Figur 1 in einem Längsschnitt zum Darstellen einer örtlichen Materialverstärkung,
Figur 3 in einer schematischen Ansicht weitere, an dem Oberteil der Dacheindeckungsplatte zu befestigende Dachzusatzteile sowie deren Anordnung an dem Oberteil und
Figur 4 eine Ausführungsform eines stabilisierenden, metallischen Unterteils der erfindungsgemässen Dacheindeckungsplatte.

Die erfindungsgemässe Dacheindeckungsplatte ist zweiteilig aufgebaut und besteht aus einem an sich dünnwandigen Oberteil, wie dem Oberteil 1 aus Figur 1, und einem stabilisierenden metallischen Unterteil, wie dem Unterteil 12 aus Figur 4. Während das Unterteil 12 die eigentliche Tragfähigkeit der Dacheindeckungsplatte aufbringt, hat das Oberteil 1 im wesentlichen eine vielseitig einsetzbare Dachabdeckfunktion.

Gemäss den Figuren 1 bis 3 ist das Oberteil 1, das beispielsweise aus Kunststoff oder eloxiertem Metall bestehen kann, im wesentlichen dünnwandig ausgebildet und mit verschiedenen Dachzusatzteilen ausrüstbar.

Im mittleren Abschnitt des Oberteils 1 ist dieses im Bereich einer in die Dachfläche hineinragenden Trittfläche in Form einer Haltefläche 2 zum Anbringen verschiedener Dachzusatzteile ausgebildet. Die Haltefläche 2 läuft schräg zur Ebene der Dacheindeckungsplatte, beispielsweise unter etwa 45°, so dass sie mit dem Oberteil 1 einen keilförmigen steigtrittartigen Absatz 3 bildet. Im Bereich einer winkelförmigen Aussparung 4 ist das Oberteil 1 winkelförmig «angeschnitten», so dass die Haltefläche 2 in das Innere des Oberteils 1 hineinragt. Die winkelförmige Aussparung 4 kann beispielsweise einen Winkel von etwa 90° einschliessen, es sind jedoch auch andere Winkel denkbar, wenn beispielsweise ein weiteres Hineintreten in die Dachebene erwünscht ist. Da der firstseitige Teil der Haltefläche 2 in allen Fällen teilweise in der Aussparung 4 liegt, ist eine derartige Dacheindeckungsplatte als Steigtritt leicht und sicher begehbar, weil der das Körpergewicht aufnehmende Bereich nahe an der Plattenebene liegt.

An der Haltefläche 2 können im Bedarfsfall verschiedenartige Dachzusatzteile festgelegt werden. Beispielsweise kann gemäss Figur 3 ein mit einer Auflageplatte 5 versehenes Dachzusatzteil 6 befestigt werden, das in einem Fall einen Dachhaken und im anderen Fall eine Halterung für ein Schneefanggitter darstellt. Im letztgenannten Fall ist die Anordnung auf dem Oberteil 1 der Dacheindeckungsplatte gestrichelt dargestellt. Wie es aus den Figuren ersichtlich ist, kann die Auflageplatte 5 Löcher 7 aufweisen, die mit entsprechenden Befestigungslöchern 11 (Figur 2) in der Haltefläche 2 korrespondieren. Die Befestigung des Dachzusatzteils auf der Auflagefläche erfolgt dann mittels nicht dargesteller Schrauben. Zur Erleichterung der Montage des Dachzusatzteils kann die Haltefläche 2 auch Halte- oder Rastvorsprünge (nicht dargestellt) aufweisen, an denen die Auflageplatte 5 mittels entsprechend gestalteter Vorsprünge (nicht dargestellt) festlegbar ist.

Bei Verwendung ausschliesslich als Steigtritt kann gemäss Figur 1 auf der Haltefläche 2 eine keilförmige Platte 8 eines Dachzusatzteils angeordnet werden, die als Trittfläche des Steigtrittes dient. Die Platte 8 ist im montierten, gestrichelt dargestellten Zustand so auf der Haltefläche 2 angeordnet, dass das Keilende in der winkelförmigen Aussparung 4 liegt. Das traufseitige Ende der Trittfläche ist dadurch leicht überhöht, so dass eine Abrutschgefahr weitgehend vermieden wird. Diese kann durch Vorsprünge 9 auf der Trittfläche der Platte 8 weiter vergrössert werden. In Figur 1 sind zwei Ausführungsbeispiele einer keilförmigen Platte 8 und 8' dargestellt. Diese unterscheiden sich dadurch, dass bei der Platte 8' die traufseitige Kante der Trittfläche abgerundet ist, während bei der Platte 8 eine derartige Abrundung fehlt. Die keilförmige Platte 8 oder 8' kann wie die Auflageplatte 5 auf der Haltefläche 2 aufgeschraubt, aufgeklebt oder in anderer Weise befestigt werden.

Damit im Bereich der Haltefläche 2 kein Wasserstau entsteht, ist in der Haltefläche 2 eine Rinne 10 ausgebildet, die das Wasser aus der winkelförmigen Aussparung 4 zum traufseitigen Ende des Absatzes 3 führt.

Bei der in Figur 2 dargestellten Ausführungsform des Oberteils 1 der erfindungsgemässen Dacheindeckungsplatte ist das Oberteil 1 im Bereich der Haltefläche 2 und der winkelförmigen Aussparung 4 aus Stabilitätsgründen mit einer grösseren Materialstärke ausgebildet. Diese belastungsmässig besonders kritischen Bereiche können im Bedarfsfall verstärkt werden, damit auch grössere Belastungen ohne gleichzeitige Verwendung des Unterteils 12 aufgefangen werden können, insbesondere dann, wenn das Material des Oberteils 1 wenig Eigenstabilität aufweist. Im Falle der Verwendung ausschliesslich als Trittsteig ist es jedoch zweckmässig, in jedem Fall auch das verstärkende Unterteil 12 zu benutzen.

Das Unterteil 12 ist gemäss Figur 4 vorzugsweise im wesentlichen der Rückseite des Oberteils 1 formmässig angepasst, damit eine optimale Belastungsübertragung auf tragende Dachteile, wie auf Dachlatten, gewährleistet ist. Gemäss Figur 4 unterstützt das Unterteil 12 das gestrichelt dargestellte Oberteil 1 der erfindungsgemässen Dacheindeckungsplatte nur teilweise, nämlich im Bereich der Haltefläche 2 sowie der winkelförmigen Aussparung 4 und in einem daran angrenzenden firstseitigen Abschnitt. Demnach stabilisiert diese Ausführungsform des Unterteils 12 das Oberteil 1 in dem besonders belasteten Bereich. Grundsätzlich wäre es zwar auch möglich, das Oberteil 1 unterseitig ganzflächig abzustützen, was jedoch aus Kostengründen nicht zweckmässig und aus Stabilitätsgründen nicht erforderlich wäre.

Das Unterteil 12 weist im montierten Zustand ein unter der Haltefläche 2 des Oberteils 1 liegendes, abstützendes Flachteil 14 auf, das firstseitig von einem aufragenden Stegteil 15 begrenzt ist, welches mit dem Flachteil 14 eine der winkelförmigen Aussparung 4 des Oberteils etwa entsprechende winkelförmige Aussparung bildet. Bei der dargestellten Ausführungsform ist der Winkel dieser Aussparung des Unterteils 12 kleiner als 90°, um aufzuzeigen, dass hierdurch in Verbindung mit einer entsprechenden Aussparung 4 des Oberteils 1 ein noch weitergehendes Hineintreten in die Dachfläche erzielbar ist.

Firstseitig schliesst sich an das Stegteil 15 ein Brückenteil 13 an, das auf eine Dachlatte aufgelegt werden kann. Am firstseitigen Ende des Brükkenteils 13 befindet sich ein stegartiger Haltevorsprung 16 (Halteteil), der hinter die Dachlatte eingehängt werden kann. Ein weiterer stegartiger Haltevorsprung 18 (weiteres Halteteil) befindet sich am traufseitigen Ende des abstützenden Flachteils 14 und greift über die nächste untere Dachlatte. Somit werden die von dem Oberteil 1 und die auf dieses ausgeübten Kräfte über das Unterteil 12 auf die Dachlatten übertragen.

Das Unterteil 2 besitzt im Bereich der winkelförmigen Aussparung, also im Bereich der spitzwinklig aufeinandertreffenden Flach- und Stegteile 14, 15, zwei diese Teile begrenzende Seitenteile 19, 20. Somit wird in dem Unterteil 12 ein geschlossener Aufnahmebereich für die rückseitige Ausformung des Oberteils 1 gebildet, so dass dieses hierin eine feste Abstützung vorfindet. Die Seitenteile 19, 20 ragen traufseitig teilweise über die Ebene des Flachteils 14 hinaus. In dem sich dadurch ergebenden Überstand sind Winkel ausgespart, welche über eine Latte der Dachkonstruktion, wie eine parallel zur unteren Dachlatte verlegte Hilfsplatte, greifen können. Dadurch erhält das Unterteil 12 eine weitere Abstützung.

In dem oberen Bereich des Brückenteils 13 befinden sich Langlöcher 21, über die das Unterteil mit der Dachlatte verschraubt werden kann. Ausserdem lässt sich das Unterteil 1 im Bereich des abstützenden Flachteils 14 mit dem Oberteil 1 verschrauben, so dass ein fester Zusammenhalt entsteht.

## Patentansprüche

1. Dacheindeckungsplatte mit einer schräg zu ihrer Ebene verlaufenden, von einem steigtrittartigen Absatz gebildeten Trittfläche, deren firstseitiger Abschnitt Teil einer winkelförmigen Aussparung (4) der Dacheindeckungsplatte ist, dadurch gekennzeichnet, dass die Dacheindeckungsplatte zweiteilig mit einem dünnwandigem Oberteil (1) und einem senkrecht zur Dachneigungsrichtung unterhalb des Oberteils anzuordnenden, stabilisierenden Unterteil (12) aus Metall ausgebildet ist, dass das Oberteil (1) die winkelförmige Aussparung (4) mit der Trittfläche aufweist, die als Haltefläche (2) zum Festlegen von mit einer Auflageplatte (5, 8) für die Haltefläche versehenen Dachzusatzteilen (6) ausgebildet ist, und dass das Unterteil (12) als Brückenelement ausgebildet ist, welches über mindestens ein Halteteil (16, 18) mit Teilen eines Dachstuhls verbindbar ist und ein die winkelförmige Aussparung (4) des Oberteils (1) zumindest im Bereich der Haltefläche (2) abstützendes Flachteil (14) aufweist.

2. Dacheindeckungsplatte nach Anspruch 1, dadurch gekennzeichnet, dass das Oberteil (1) aus Kunststoff besteht.

3. Dacheindeckungsplatte nach Anspruch 1 oder 2, dadurch gekennzeichnet, dass die Haltefläche (2) mit der Ebene des Oberteils (1) einen Winkel von etwa 45° bildet.

4. Dacheindeckungsplatte nach einem der Ansprüche 1 bis 3, dadurch gekennzeichnet, dass die Haltefläche (2) Haltemittel, wie Befestigungslöcher (11), Halte- oder Rastvorsprünge, zum Festlegen einer Auflageplatte (5, 8) eines Dachzusatzteils (6) aufweist.

5. Dacheindeckungsplatte nach einem der Ansprüche 1 bis 4, dadurch gekennzeichnet, dass in der Haltefläche (2) eine Abflussrinne (10) für Wasser ausgebildet ist.

6. Dacheindeckungsplatte nach einem der Ansprüche 1 bis 5, dadurch gekennzeichnet, dass das Oberteil (1) im Bereich seines Absatzes (3) und seiner Aussparung (4) eine Materialverdikkung aufweist.

7. Dacheindeckungsplatte nach einem der Ansprüche 1 bis 6, dadurch gekennzeichnet, dass das Oberteil (1) eine äussere Hohlform aus Kunststoff aufweist, die mit einem die Hohlform verstärkenden Material verfüllt ist.

8. Dacheindeckungsplatte nach Anspruch 7, dadurch gekennzeichnet, dass die Hohlform zweischalig ausgebildet ist.

9. Dacheindeckungsplatte nach einem der Ansprüche 1 bis 8, dadurch gekennzeichnet, dass die Haltefläche (2) des Oberteils (1) mit einer die Trittfläche des Steigtrittes bildenden keilförmigen Platte (8, 8') belegt ist.

10. Dacheihdeckungsplatte nach Anspruch 9, dadurch gekennzeichnet, dass die keilförmige Platte (8, 8') auf ihrer Trittfläche die Rutschfestigkeit erhöhende Vorsprünge (9) aufweist.

11. Dacheindeckungsplatte nach Anspruch 9 oder 10, dadurch gekennzeichnet, dass die keilförmige Platte (8, 8') einstückig mit dem Oberteil (1) ausgebildet ist.

12. Dacheindeckungsplatte nach einem der Ansprüche 1 bis 11, dadurch gekennzeichnet, dass der abstützende Flachteil (14) des Unterteils (12) firstseitig in einen mittleren Stegteil (15) übergeht und dass diese Teile eine zu der winkelförmigen Aussparung (4) an der Vorderseite des Oberteils (1) korrespondierende Ausformung des Oberteils (1) an der Rückseite umschliessen.

13. Dacheindeckungsplatte nach einem der Ansprüche 1 bis 12, dadurch gekennzeichnet, dass an dem firstseitigen Ende des Unterteils (12) und dem traufseitigen Ende seines abstützenden Flachteils (14) jeweils ein Halteteil als Haltevorsprung (16, 18) angeordnet ist.

14. Dacheindeckungsplatte nach einem der Ansprüche 1 bis 13, gekennzeichnet durch den abstützenden Flachteil (14) und den mittleren Stegteil (15) begrenzende Seitenteile (19, 20), deren den Flachteil (14) überragendes traufseitiges Ende winkelförmig ausgespart ist.

## Claims

1. A roofing panel having a tread surface which extends obliquely to the surface of the panel and which is formed by a step tread-like stage, with the ridgeside portion of the tread surface forming part of an angular recess (4) in the roofing panel, characterized in that the roofing panel is formed with a two-piece structure comprising a thin- walled upper section (1) and stabilizing lower section (12) made of metal to be positioned below the upper section normal to the sloping direction of the roof; that the upper section (1) includes the angular recess (4) including the tread surface which is formed as a supporting or retaining surface (2) for fixing extra roof parts (6) provided with a bearing plate (5, 8) for the supporting surface; and that the lower section (12) is formed as a bridge member which is adapted to be joined to parts of a roof truss through at least one supporting section (16, 18), and which includes a flat section (14) supporting the angular recess (4) of the upper section (1) at least in the region of the supporting surface 1(2).

2. The roofing panel according to claim 1, characterized in tha the upper section (1) is formed of plastics material.

3. The roofing panel according to claims 1 or 2, characterized in that the supporting surface (2) defines an angle of about 45° with the plane of the upper section (1).

4. The roofing panel according to any one of claims 1 to 3, characterized in that the supporting surface (2) includes holding means, such as mounting holes (11), holding or engaging projections, for fixing a bearing plate (5, 8) of an extra roof part (6).

5. The roofing panel according to any one of claims 1 to 4, characterized in that a drainage ditch or gutter (10) for water is formed in the supporting surface (2).

6. The roofing panel according to any one of claims 1 to 5, characterized in that the upper section (1) has a thickened material portion in the region of its stage (3) and its recess (4).

7. The roofing panel according to any one of claims 1 to 6, characterized in that the upper section (1) includes an outer hollow shaped body or structure of plastics material, which is filled out with a material reinforcing the hollow structure.

8. The roofing panel according to claim 7, characterized in that the hollow structure is formed with a double-shell configuration.

9. The roofing panel according to any one of claims 1 to 8, characterized in that the supporting surface (2) of the upper section (1) has placed thereon a wedge-shaped plate (8, 8') forming the tread surface of the step tread.

10. The roofing panel according to claim 9, characterized in that the wedge-shaped plate (8, 8') is provided on the tread surface thereof with projections (9) improving the nonskid properties.

11. The roofing panel according to claims 9 or 10, characterized in that the wedge-shaped plate (8, 8') is formed integrally with the upper section (1).

12. The roofing panel according to any one of claims 1 to 11, characterized in that the supporting flat section (14) of the lower section (12) joins a central web portion (15) on the ridge side, and that these portions surround a depression of the upper section (1) on the rear side, which is complementary with the angular recess (4) in the front side of the upper section (1).

13. The roofing panel according to any one of claims 1 to 12, characterized in that the ridge-side end of the lower section (12) and the gutter-side end of its supporting flat portion (14) are each provided with a holding portion as a holding projection or shoulder (16, 18).

14. The roofing panel according to any one of claims 1 to 13, characterized by side portions (19, 20) enclosing the supporting flat portion (14) and the central wep portion (15), with the gutter-side end of the side portions which protrudes over the flat portion (14) being angularly recessed.

## Revendications

1. Panneau de recouvrement de toit comportant, disposé obliquement par rapport à son plan et formé par un gradin du genre marche, un giron dont la portion côté faîtage est un évidement (4) en forme d'angle du panneau de recouvrement de toit, caractérisé par le fait que le panneau de recouvrement de toit est réalisé en deux parties, une partie supérieure (1) à paroi mince et une partie stabilisatrice inférieure métallique (12) que l'on agence en dessous de la partie supérieure perpendiculairement à la direction d'inclinaison du toit, par le fait que la partie supérieure (1) présente l'évidement en forme d'angle (4) avec le giron qui est aménagé en tant que surface de retenue (2) pour retenir des pièces supplémentaires (6) du toit munies d'une plaque (5, 8) pour appui sur la surface de retenue (2), et par le fait que la partie inférieure (12) est réalisée en tant qu'élément-pont apte à être assemblé, par au moins une partie retenue (16, 18), à des parties d'une charpente de toit et doté d'une partie plate (14) soutenant l'évidement (4) en forme d'angle de la partie supérieure (1), au moins dans la région de la surface de retenue (2).

2. Panneau de recouvrement de toit selon revendication 1, caractérisé par le fait que la partie supérieure (1) est en matière plastique.

3. Panneau de recouvrement de toit selon revendication 1 ou 2, caractérisé par le fait que la surface de retenue (2) forme, avec le plan de la partie supérieure (1), un angle d'environ 45°.

4. Panneau de recouvrement de toit selon l'une des revendications 1 à 3, caractérisé par le fait que la surface de retenue (2) présente des moyens de retenue, tels que des trous de fixation (11), des saillants de retenue ou de verrouillage, pour immobiliser une plaque d'appui (5, 8) d'une pièce supplémentaire (6) du toit.

5. Panneau de recouvrement de toit selon l'une des revendications 1 à 4, caractérisé par le fait qu'une rigole (10) pour écoulement d'eau est aménagée dans la surface de retenue (2).

6. Panneau de recouvrement de toit selon l'une des revendications 1 à 5, caractérisé par le fait que, dans la région de son gradin (3) et de son évidement (4), la partie supérieure (1) présente un épaississement de matière.

7. Panneau de recouvrement de toit selon l'une des revendications 1 à 6, caractérisé par le fait que la partie supérieure (1) présente une forme extérieure creuse en matière plastique qui est remplie d'une matière renforçant la forme creuse.

8. Panneau de recouvrement de toit selon revendication 7, caractérisé par le fait que la forme creuse est réalisée avec une double paroi.

9. Panneau de recouvrement de toit selon l'une des revendications 1 à 8, caractérisé par le fait que la surface de retenue (2) de la partie supérieure (1) est garnie d'une plaque (8, 8') en forme de coin formant le giron de la marche.

10. Panneau de recouvrement de toit selon revendication 9, caractérisé par le fait que la plaque en forme de coin (8, 8') présente, sur son giron, des reliefs (9) accroissant la résistance au glissement.

11. Panneau de recouvrement de toit selon revendication 9 ou 10, caractérisé par le fait que la plaque en forme de coin (8, 8') est réalisée d'un seul tenant avec la partie supérieure (1).

12. Panneau de recouvrement de toit selon l'une des revendications 1 à 11, caractérisé par le fait que la partie plate (14) faisant office de soutien, appartenant à la partie inférieure (12), se raccorde, côté faîtage, à une partie pleine intermédiaire (15), et par le fait que ces parties entourent une partie moulée en saillie qui est située du côté dorsal de la partie supérieure (1) et qui correspond à l'évidement en forme d'angle (4) sur le côté avant de cette partie supérieure (1).

13. Panneau de recouvrement de toitselon l'une des revendications 1 à 12, caractérisé par le fait qu'une partie retenue est aménagée, en tant que saillant de retenue (16, 18), à chaque fois sur l'extrémité côté faîtage de la partie inférieure (12) et sur l'extrémité côté chéneau de sa partie plate (14) servant de soutien.

14. Panneau de recouvrement de toit selon l'une des revendications 1 à 13, caractérisé par des parties latérales (19, 20) qui bordent la partie plate servant de soutien (14) et la partie pleine intermédiaire (15), et qui ont, côté chéneau, une extrémité échancrée en forme d'angle qui surplombe la partie plate (14).
